# EUROPÄISCHE PATENTSCHRIFT

(11) **EP 0 182 778 B1**
(45) Veröffentlichungstag und Bekanntmachung des Hinweises auf die Patenterteilung: **16.08.1989**
(21) Anmeldenummer: 85890288.5
(22) Anmeldetag: 21.11.1985
(51) Int. Cl.: A43B 5/04

(54) **Skistiefel**
Ski boot
Chaussure de ski

(30) Priorität: 23.11.1984 AT 3717/84
(43) Veröffentlichungstag der Anmeldung: 28.05.1986
(73) Patentinhaber: Koflach Sport Gesellschaft m.b.H. & Co. KG, A-4840 Vöcklabruck (AT)
(72) Erfinder: Hensler, Adolf, A-8580 Köflach (AT)
(74) Vertreter: Haffner, Thomas M., Dr.

(56) Entgegenhaltungen:
- EP-A- 0 172 159
- DE-U- 8 419 609
- FR-A- 2 480 575

## Beschreibung

Die Erfindung bezieht sich auf einen Skistiefel mit einer aus Kunststoff bestehenden Schale und einem relativ zur Schale schwenkbaren Schaft bzw. einer Manschette, deren der Schuhspitze zugewandter Endteil bei einer Verschwenkung zur Schuhspitze an der Schale, insbesondere einem Vorsprung derselben, aufläuft, wobei der Schaft bzw. die Manschette wenigstens eine quer zur Schuhlängsrichtung verlaufende Ausnehmung, Nut oder Durchbrechung aufweist.

Bei derartigen Skistiefein ist es bereits bekannt, die der Schuhspitze zugewandte Vorderkante des Schaftes als Anschlagfläche auszubilden, welche mit einem entsprechenden Gegenanschlag an der Schale bei einer Verschwenkung in Richtung Vorlage in Wirkverbindung gelangen kann. Es ist weiters bereits bekannt, die Manschette mit Rillen oder Rippen auszubilden, um auf diese Weise die Flexibilität im vorderen Bereich zu verändern. Schliesslich wurden dämpfende Einlagen zwischen der Vorderkante der Manschette und dem Gegenanschlag an der Schale vorgeschlagen, um einen harten Anschlag des schwenkbaren Schaftteiles an der Schale zu vermeiden.

Aus der DE-OS 31 15 529 ist eine Ausbildung eines Schaftes bekanntgeworden, bei welchem der vordere Endbereich Einstellelemente für die Verstellbarkeit der Steifigkeits- und Biegeeigenschaften aufweist. Bei dieser bekannten Konstruktion war ein Biegeelement entweder als Zuggurt über die Oberfläche der Schale gespannt oder mit der Schale verbunden. Bei der Ausbildung der Biegeelemente als auf die Schale aufgesetzte flexible Elemente sind zusätzliche Verankerungen an der Schale erforderlich, welche die Gefahr eines Bruches der Schale an den Verankerungsstellen erhöhen. Im Falle der Ausbildung eines Biegeelementes einstückig mit der Manschette wurden bei der bekannten Ausbildung Kompromisse in bezug auf die Schwenkbarkeit der Manschette in Kauf genommen. Die von Schiebern gebildeten Einstellelemente mussten den in der Manschette ausgebildeten Schlitz an beiden Rändern wesentlich übergreifen, um eine Verlustsicherung zu gewährleisten. Weiters ergibt sich bei einer derartigen Konstruktion je nach Einstellage des Verstellelementes eine mehr oder minder grosse Tendenz der Manschette bei einer gedämpften Bewegung in die Vorlage von der Schale abzuheben und sich relativ zur Schale aufzuweiten, wodurch die Dichtheit des Schuhes beeinträchtigt wird.

In der älteren EP-A-0172159 wird ein Skischuh beschrieben, dessen Schaft gummielastische Elemente aufweist, um ein hartes Anschlagen des Schaftteiles an der Unterschale zu vermeiden.

Die Erfindung zielt nun darauf ab, eine einfache und sichere Ausbildung der eingangs genannten Art zu schaffen, bei welcher beliebige Abstützelemente in ihrer jeweiligen Lage gesichert werden können und weiters eine Ausbildung geschaffen wird, bei welcher eine Aufweitung der Manschette bei einem Verschwenken in die Vorlage mit Sicherheit vermieden wird. Zur Lösung dieser Aufgabe besteht die Erfindung im wesentlichen darin, dass in die Ausnehmung, Nut und Durchbrechung Trägerelemente, insbesondere gummielastische Einlagen, eingelegt und starre Abstützelemente in ihrer Lage fixierbar einlegbar sind. Dadurch, dass in die Ausnehmung, Nut oder Durchbrechung Trägerelemente, insbesondere gummielastische Einlagen, eingelegt sind, ist es möglich, beliebige Abstützelemente in ihrer jeweiligen Lage fixierbar einzulegen, ohne dass hiebei die Ränder eines Schlitzes in wesentlichem Ausmass übergriffen werden müssen. Weiters wird durch die Anordnung von Trägerelementen sichergestellt, dass die Abstützelemente in ihrer Lage verbleiben, auch wenn die Manschette deformierenden Kräften ausgesetzt wird. Die Verankerung der Trägerelemente kann hiebei in besonders vorteilhafter Weise so erfolgen, dass die Trägerelemente an den seitlichen Rändern der Ausnehmung, Nut oder Durchbrechung mit der Schale verbunden sind, wodurch der Vorteil erzielt wird, dass die Verbindung der Trägerelemente mit der Schale gleichzeitig als Zuganker gegen eine Aufweitung der Manschette relativ zur Schale eingesetzt werden kann. Zu diesem Zweck ist mit Vorteil die Ausbildung so getroffen, dass die Verbindung der Trägerelemente mit der Schale über wenigstens eine die Manschette bzw. den Schaft durchsetzende Kopfschraube oder Niete erfolgt, deren Kopf die Manschette bzw. den Schaft aussen übergreift und deren verbreiterter Fussteil ein Langloch der Schale innen übergreift.

Die starren Abstützelemente können hiebei formschlüssig mit den Trägerelementen bzw. den gummielastischen Einlagen verbindbar sein. Um zu verhindern, dass bezüglich der Schwenkbarkeit der Manschette Kompromisse eingegangen werden, und gleichzeitig die Möglichkeit zu schaffen, die Schwenkwinkel der Manschette relativ zur Schale unabhängig von der gewünschten Dämpfung exakt zu begrenzen, sind die Schwenkachse und die Verbindungsstellen der Trägerelemente mit der Unterschale voneinander verschieden. Aus diesem Grunde wird das Langloch in der Schale vorgesehen, welches voi,-ₖ der Kopfschraube bzw. Niete durchsetzt wird, wobei vorzugsweise die Längsachse des Langloches gekrümmt verläuft und am Umfang eines Kreises liegt, dessen Mittelpunkt in der Drehachse des Schaftes bzw. der Manschette liegt. Eine derartige Ausbildung eines gekrümmten Langloches ermöglicht es, die Längserstreckung des Langloches dem zulässigen Schwenkwinkel der Manschette bzw. des Schaftes relativ zur Schale entsprechend anzupassen und auf diese Art und Weise eine Begrenzung der Verschwenkbarkeit zu erzielen.

Ein Aufweiten der Manschette bei einer Verschwenkung derselben relativ zur Schale wird mit Sicherheit dadurch vermieden, dass die Kopfschraube bzw. die Doppelkopfniete als Zuganker ausgebildet ist, welcher die Einhaltung eines vorbestimmten Abstandes sicherstellt.

In vorteilhafter Weise umgreifen die starren Abstützelemente das Trägerelement zumindest teilweise. Da das Trägerelement selbst ohne nennenswerter Vorspannung in der Ausnehmung, Durchbrechung oder Nut gehalten sein kann, kann auf diese Weise eine exakte Positionierung der Abstützelemente einfach erzielt werden. Die Abstützelemente können in an sich bekannter Weise als Gleitelemente ausgebildet sein. In vorteilhafter Weise können die starren Abstützelemente die Durchbrechung, Nut oder Ausnehmung an der Schuhaussenseite übergreifen. Auf diese Weise wird einem Aufweiten der Manschette weiter entgegengewirkt. Ein Hintergreifen an der Schuhinnenseite kann hiebei unterbleiben, so dass die Verschiebbarkeit in keiner Weise durch die Friktionseigenschaften bzw. die Reibung der Manschette an der Schale beeinträchtigt wird.

Eine exakte Positionierung der Abstützelemente ergibt sich insbesondere dann, wenn die starren Abstützelemente in Ausnehmungen oder Durchbrechungen der von gummielastischen Elementen gebildeten Trägerelemente einsetzbar sind.

Eine noch weiter gehende Verstellbarkeit der Steifigkeits- und Biegeeigenschaften bei gleichzeitiger Begrenzung der Verschwenkbarkeit lässt sich dadurch erzielen, dass wenigstens ein Abstützelement quer zur Längsrichtung der Durchbrechung, der Nut oder der Ausnehmung verstellbar gelagert ist. Eine derartige Ausbildung lässt sich in einfacher Weise dadurch verwirklichen, dass das Abstützelement von einem auf einer Gewindespindel verschiebbaren und in seiner Drehlage gehaltenen Anschlag gebildet ist, dessen Abmessung in Längsrichtung der Spindel kleiner ist als die lichte Weite der Durchbrechung, Nut oder Ausnehmung. Zur Betätigung eines derartigen Abstützelementes kann eine Gewindespindel am Ende einer biegsamen Welle festgelegt sein, deren anderes Ende in einer Ausnehmung der Manschette gelagert und mit einer Betätigungsrändelmutter verbunden ist.

Bei einer derartigen Ausbildung ist mit Vorteil das Trägerelement U-förmig ausgebildet, so dass das Abstützelement im lichten Querschnitt des U verschieblich gelagert sein kann. Mit Vorteil ist das U-förmige Trägerelement als Dämpfungselement, insbesondere aus elastomerem Kunststoff, ausgebildet und übergreift die Abstützelemente zumindest teilweise.

Alle die vorgenannten Abstützelemente lassen sich mit Vorteil auch bei einer Ausbildung einsetzen, bei welcher die Ausnehmung zwischen dem Endteil des Schaftes und dem Vorsprung der Schale angeordnet ist, wobei wenigstens ein Abstützelement in diesem Bereich angeordnet wird. Insbesondere bei dieser letzten Ausführungsform kann ein gesonderter Schlitz bzw. eine Ausnehmung in der Manschette entfallen, da ja der Weg zwischen der Unterkante der Manschette und dem Vorsprung der Schale als Ausnehmung für die Aufnahme eines Abstützelementes zur Verfügung steht. In vorteilhafterweise ist bei einer derartigen Ausbildung das Abstützelement verschiebbar und/oder in seiner wirksamen Breite verstellbar. Zur Verstellung der wirksamen Breite eines Abstützelementes ist es in einfacher Weise möglich, den Querschnitt des Abstützetementes dreieckig oder trapezförmig zu wählen, wobei das Abstützelement mit einer Dreiecksspitze oder der schmalen zur Basis parallelen Seite des Trapezes in den Schlitz die Ausnehmung, Nut oder Durchbrechung eintaucht und in Höhenrichtung bzw. in Richtung der Tiefe des Schlitzes verstellbar, insbesondere gegen den Schlitz, die Nut, die Ausnehmung oder die Durchbrechung spannbar ist. Eine weitere Möglichkeit, die wirksame Breite des Abstützelementes zu verstellen, besteht darin, dieses als aufweitbarer Kniehebel auszubilden, wobei bevorzugt die Ausbildung so getroffen ist, dass das Abstützelement als durch eine Spindel spannbares Federblatt ausgebildet ist. Beim Verdrehen der Spindel wird hiebei das Federblatt gespannt oder entspannt, wobei bei einem Spannen des Federblattes die wirksame Breite erhöht wird und bei einem Entspannen des Federblattes die Abstützelemente in Richtung des zur Verfügung stehenden Weges, d.h. der Breite des Schlitzes, der Nut, des Spaltes oder der Ausnehmung geringer wird.

Die Ausbildung kann aber auch so getroffen sein, dass das Abstützelement als im Querschnitt rechteckiges Element ausgebildet ist. Ein derartiges im Querschnitt rechteckiges Element hat grundsätzlich zwei verschiedene Seiten und kann somit entweder mit der Schmalseite oder der Breitseite eingelegt werden, um unterschiedliche Breiten zu erzielen. Mit Vorteil ist das im Querschnitt rechteckige Element um seine Achse drehbar angelenkt und um eine weitere parallele Achse schwenkbar in beiden Drehlagen in den Schlitz, die Ausnehmung, die Nut oder die Durchbrechung einlegbar.

Die Erfindung wird nachfolgend anhand von in der Zeichnung dargestellten Ausführungsbeispielen näher erläutert. In dieser zeigen: Fig. 1 eine schematische Teilansicht eines erfindungsgemässen Schuhes, Fig. 2 einen Schnitt nach der Linie 11-11 der Fig. 1, Fig. 3 eine perspektivische Teilansicht einer abgewandelten Ausführungsform, Fig. 4 einen Schnitt nach der Linie IV-IV der Fig. 3, Fig. 5 eine abgewandelte Ausbildung in der Darstellung nach Fig. 3, Fig. 6 und 7 Einsatzstücke für das Trägerelement in Fig. 5, Fig. 8 eine abgewandelte Ausbildung eines Verankerungsteiles für das Trägerelement, Fig. 9 eine abgewandelte Ausbildung in der Darstellung nach Fig. 3 bzw. 5, Fig. 10 ein starres Abstützelement für die Ausbildung nach Fig. 9, Fig. 11 eine abgewandelte Ausführung in der Darstellung nach Fig. 3, Fig. 12 ein Trägerelement für die Ausbildung nach Fig. 11, Fig. 13 ein starres Abstützelement für ein Trägerelement nach Fig. 12 bzw. 11, Fig. 14 eine abgewandelte Ausführung in der Darstellung nach Fig. 3, Fig. 15 unterschiedliche mit starren Körpern fest verbundene Trägerelemente für die Ausbildung nach Fig. 14, Fig. 16 einen Längsschnitt durch einen Teil der Manschette eines Schuhes mit einer abgewandelten Ausbildung der Abstützung, Fig. 17 eine perspektivische Darstellung der im Schuh festgelegten Anordnung analog der Fig. 16, Fig. 18 eine perspektivische Darstellung des Abstützteiles für die Ausbildung nach Fig. 17, Fig. 19 eine weitere Abwandlung eines weiteren Abstützelementes samt einem zugehörigen Trägerelement, Fig. 20 ein schwenk- und drehbares Abstützelement in seiner Lage am Schuh und Fig. 21 das Element nach Fig. 20 in den verschiedenen Drehlagen, Fig. 22 ein schwenkbares Abstützelement an einem Trägerelement und Fig. 23 eine weitere Ausbildung eines Abstützelementes in schematischer Darstellung am Schuh.

Bei der Ausbildung nach Fig. 1 ist die Schale eines Skischuhes mit 1 bezeichnet. Um eine Schwenkachse 2 schwenkbar ist eine Manschette 3 an dieser Schale angelenkt. Es ist weiters schematisch ein abklappbarer Heckspoiler 4 angedeutet, welcher gleichfalls um die Schwenkachse 2 angelenkt sein kann.

Die Schale 1 weist einen Absatz 5 auf, welcher als Anschlag für die Unterkante 6 der Manschette 3 dient. Bei einer Verschwenkung der Manschette 3 im Sinne des Pfeiles 7 kann die Unterkante 6 der Manschette 3 mit dem Gegenanschlag 5 in Wirkverbindung gelangen, wodurch die Vorlage begrenzt wird. Im unteren Bereich der Manschette ist ein Schlitz 8 vorgesehen, in welchen ein Trägerelement 9 für Abstützelemente 10 angeordnet ist. Die Abstützelemente 10 können in Längsrichtung des Trägerelementes 9 verschoben werden und in der jeweiligen Position festgelegt werden, so dass sich die Flexionseigenschaften der Manschette in weiten Grenzen einstellen lassen. Das Trägerelement 9 ist über eine Befestigungsniete 11 mit der Schale 1 verbunden. Die Art der Verbindung ist in Fig. 2 deutlicher dargestellt. Die Niete 11 ist als Doppelkopfniete ausgebildet und hintergreift die Innenwand der Schale 1, wobei in der Schale 1 ein Langloch 12 ausgebildet ist. Die Längserstreckung dieses Langloches 12 kann einer gekrümmten Bahn folgen, wie dies in Fig. 1 dargestellt ist, wobei die Krümmung im wesentlichen dem Schwenkradius mit dem Schwenkmittelpunkt der Achse 2 entspricht. Die Doppelkopfniete 11 ist hiebei weiters als Zuganker ausgebildet und die einander zugewandten Innenseiten sind in einem Abstand a voneinander angeordnet, welcher unwesentlich grösser ist als die Dicke b der Schale 1 bzw. c der Manschette 3. Auf diese Weise wird ein Aufweiten der Schale bei einer Deformation des Schlitzes 8 an dieser Stelle verhindert.

Bei der Ausbildung nach Fig. 3 ist das Trägerelement 9 als gummielastisches Band ausgebildet und mit Ausnehmungen versehen, in welche Keile 13 entsprechend der Fig. 4 eingeschoben werden können. Die entsprechenden Positionen sind an der Manschette 3 durch Rillen 14 vorgegeben, wobei je nach Lage der Keile 13, welche als relativ formbeständige starre Abstützelemente ausgebildet sind, ein mehr oder minder steifes Flexionsverhalten der Manschette 3 erzielt wird.

Bei der Ausbildung nach Fig. 5 weist das Trägerelement 9 Durchbrechungen 15 auf, in welche starre Abstützelemente 16 bzw. 17 entsprechend den Fig. 6 und 7 eingesetzt werden können. Die starren Abstützelemente 16 können ebenso wie die starren Abstützelemente 17 mit unterschiedlicher Härte ausgebildet werden, so dass durch Austausch einzelner dieser Elemente verschiedene Steifigkeiten bzw. ein verschiedenes Biegeverhalten der Manschette 2 erzielt wird.

In Fig. 8 ist eine Kopfschraube 18 dargestellt, wie sie in einfacher Weise für die Festlegung des Trägerelementes 9 Verwendung finden kann, um den Austausch der Elemente zu erleichtern. Eine derartige Doppelkopfschraube 18 ersetzt die Doppelkopfniete 11 der Fig. 2 und erleichtert die Austauschbarkeit des Trägerelementes gemeinsam mit den starren Abstützelementen.

Bei der Darstellung nach Fig. 9 ist ein Trägerelement vorgesehen, welches eine seitliche Einschuböffnung für ein starres Abstützelement 19 aufweist. Ein derartiges starres Abstützelement 19 ist in Fig. 10 vergrössert dargestellt, wobei der elastisch verformbare Kopf 20 dieses Elementes die Einschublage in der Ausnehmung des Trägerelementes 9 sichert.

Eine der Ausbildung nach Fig. 9 und 10 analoge Ausbildung ist in Fig. 11, 12 und 13 veranschaulicht. Hier wird in das Trägerelement 9, welches einen im wesentlichen rechteckigen Tunnelquerschnitt 21 aufweist, ein in Härte und/oder Dicke unterschiedlicher starrer Abstützteil 22 eingeschoben.

Bei der Ausbildung nach Fig. 14 und 15 sind mit dem Trägerelement 9 starre Abstützelemente 23 integral verbunden, wobei je nach der Anzahl der jeweiligen starren Abstützelemente 23 im mittleren Querschnittsbereich des Trägerelementes 9 unterschiedliche Flexionseigenschaften erzielt werden können. Bei dieser Ausbildung wird zur Erzielung unterschiedlicher Härten bzw. unterschiedlicher Biegeelastizität das gesamte Trägerelement getauscht, wohingegen es bei den vorangehenden Ausbildungen genügt, jeweils die starren Abstützelemente zu tauschen oder in eine andere Position zu versetzten.

In Fig. 16 ist ein Längsschnitt durch einen vorderen Teil der Manschette dargestellt. Innerhalb des Materialquerschnittes 24 der Manschette ist im vorderen Endbereich eine Ausnehmung 25 vorgesehen, in welcher ein U-förmiges Trägerelement 26 eingelegt ist. Innerhalb des lichten Querschnittes des U-förmigen Trägerelementes 26 ist ein Abstützelement 27 quer zur Längserstreckung der Nut 25 verschieblich gelagert, wobei die jeweilige Verschiebelage durch eine Spindel 28 vorgegeben ist. Die Spindel 28 ist über eine flexible Welle 29 mit einer Rändelmutter 30 verbunden, über welche die Verstellung des Abstützelementes 27 erfolgen kann.

Bei der Ausbildung nach Fig. 17 und 18 ist die Rändelmutter 30 wiederum ersichtlich, über welche das quer zum Schlitz verstellbare Abstützelement 27 in seiner Lage eingestellt werden kann Die Anordnung nach Fig. 17 wird durch ein das Abstützelement übergreifendes elastisches Element 31 abgedeckt.

Bei der Ausbildung nach Fig. 19 enthält das Trägerelement 32 das Abstützelement 33, welches in verschiedenen Drehlagen hochkant oder quer von der Unterseite in das Trägerelement 32 eingelegt werden kann. Das Abstützelement 33 weist hiebei im wesentlichen rechteckigen Querschnitt auf. Das Trägerelement 32 ist wiederum über eine in einem Langloch geführte Achse festgelegt, wofür ein Schraubenbolzen 34 und eine eine Hülse aufweisende Mutter 35 zur Festlegung vorgesehen ist.

Bei den Ausbildungen nach Fig. 20 und 21 ist das im Querschnitt im wesentlichen rechteckige Abstützelement 33 über einen Bügel 36 an der Manschette schwenkbar angelenkt, und wie aus Fig. 21 ersichtlich ist, um seine Längsachse drehbar. Je nach der gewählten Drehlage kommt somit die schmale oder die lange Kante des Abstützelementes 33 zur Wirkung, wodurch sich die Abstützeigenschaften ändern lassen.

In Fig. 22 ist ein Abstützelement 37 um eine Achse 38 schwenkbar in einem Trägerelement 39 erhalten. Das Abstützelement 37 kann nach oben oder nach unten geklappt werden, wodurch sich eine unterschiedliche Abstützcharakteristik ergibt. Schliesslich ist bei der Ausbildung nach Fig. 23 ein trapezförmiges Zugglied 40 vorgesehen, welches unter Vermittlung einer Spannschnalle 41 in eine Ausnehmung einen Schlitz, eine Durchbrechung oder Nut hinein- oder herausbewegt werden kann, wobei die schmälere Seite 42 des Abstützelementes 40 nach innen gerichtet ist. Die Verstellung entspricht somit einem Anheben oder Absenken dieser schmäleren Kante 42 im Sinne des Doppelpfeiles 43, wodurch gleichfalls eine Verstellung der wirksamen Breite des Abstützelementes erzielt wird, da die Seitenkanten des Trapezes nach aussen zu divergieren. Analoges gilt naturgemäss für ein im Querschnitt dreieckiges Abstützelement.

Alle die vorgenannten Abstützelemente lassen sich in in der Zeichnung nicht dargestellter Weise ohne weiteres in dem Schlitz bzw. Spalt zwischen der Unterkante der Manschette 3, welche in Fig. 1 mit 6 bezeichnet wurde und dem Vorsprung 5 der Schale 1 anordnen, wodurch sich gleichfalls eine Veränderung der Dämpfungs- und Flexionseigenschaften erzielen lässt.

## Patentansprüche

1. Skistiefel mit einer aus Kunststoff bestehenden Schale (1) und einem relativ zur Schale schwenkbaren Schaft bzw. einer Manschette (3), deren der Schuhspitze zugewandter Endteil bei einer Verschwenkung zur Schuhspitze an der Schale (1), insbesondere einem Vorsprung (5) derselben, aufläuft, wobei der Schaft bzw. die Manschette (3) wenigstens eine quer zur Schuhlängsrichtung verlaufende Ausnehmung, Nut oder Durchbrechung (8, 25) aufweist, bei welchem in die Ausnehmung, Nut oder Durchbrechung (8, 25) Trägerelemente (9, 26, 31, 32, 39), insbesondere gummielastische Einlagen, eingelegt und starre Abstützelemente (10, 13, 16, 17, 19, 22, 23, 27, 33, 37, 40) in ihrer Lage fixierbar einlegbar sind, wobei die Verbindung der Trägerelemente (9, 31, 32, 39) mit der Unterschale (1) über wenigstens eine die Manschette (3) bzw. den Schaft durchsetzende Kopfschraube oder Niete (11, 18, 34, 35) erfolgt, deren Kopf die Manschette bzw. den Schaft (3) aussen übergreift und deren verbreiterter Fussteil ein Langloch (12) der Schale (1) innen übergreift.

2. Skistiefel nach Anspruch 1, dadurch gekennzeichnet, dass die starren Abstützelemente (10, 13, 16, 17, 19, 22, 23, 27, 33, 37, 40) formschlüssig mit den Trägerelementen (9, 26, 31, 32, 39) bzw. den gummielastischen Einlagen verbindbar sind.

3. Skistiefel nach einem der Ansprüche 1 oder 2, dadurch gekennzeichnet, dass die Längsachse des Langloches (12) gekrümmt verläuft und am Umfang eines Kreises liegt, dessen Mittelpunkt in der Drehachse (2) des Schaftes bzw. der Manschette (3) liegt.

4. Skistiefel nach einem der Ansprüche 1, 2 oder 3, dadurch gekennzeichnet, dass die Kopfschraube bzw. Doppelkopfniete (11, 18) als Zuganker ausgebildet ist.

5. Skistiefel nach einem der Ansprüche 1 bis 4, dadurch gekennzeichnet, dass die starren Abstützelemente (10) das Trägerelement (9) zumindest teilweise umgreifen.

6. Skistiefel nach einem der Ansprüche 1 bis 5, dadurch gekennzeichnet, dass die Längserstrekkung des Langloches (12) dem zulässigen Schwenkwinkel der Manschette bzw. des Schaftes (3) relativ zur Schale (1 ) entspricht.

7. Skistiefel nach einem der Ansprüche 1 bis 6, dadurch gekennzeichnet, dass die starren Abstützelemente (17, 19, 22) als Gleitelemente ausgebildet sind.

8. Skistiefel nach einem der Ansprüche 1 bis 7. dadurch gekennzeichnet, dass die starren Abstützelemente (10, 13) die Durchbrechung, Nut oder Ausnehmung (9) an der Schuhaussenseite übergreifen.

9. Skistiefel nach einem der Ansprüche 1 bis 8. dadurch gekennzeichnet, dass die starren Abstützelemente (10, 13, 16, 17, 19, 22, 23, 33) in Ausnehmungen oder Durchbrechungen (14, 15, 21) der von gummielastischen Elementen gebildeten Trägerelemente (9, 32) einsetzbar sind.

10. Skistiefel nach einem der Ansprüche 1 bis 9, dadurch gekennzeichnet, dass wenigstens ein Abstützelement (10) quer zur Längsrichtung der Durchbrechung, der Nut oder der Ausnehmung (9) verstellbar gelagert ist.

11. Skistiefel nach einem der Ansprüche 1 bis 10, dadurch gekennzeichnet, dass das Abstützelement (27) von einem auf einer Gewindespindel (28) verschiebbaren und in seiner Drehlage gehaltenen Anschlag gebildet ist, dessen Abmessung in Längsrichtung der Spindel (28) kleiner ist als die lichte Weite der Durchbrechung, Nut oder Ausnehmung (25).

12. Skistiefel nach Anspruch 11, dadurch gekennzeichnet, dass die Gewindespindel (28) am Ende einer biegsamen Welle (29) festgelegt ist, deren anderes Ende in einer Ausnehmung der Manschette (3) gelagert und mit einer Betätigungsrändelmutter (30) verbunden ist.

13. Skistiefel nach einem der Ansprüche 1 bis 12, dadurch gekennzeichnet, dass das Trägerelement (26) U-förmig ausgebildet ist.

14. Skistiefel nach einem der Ansprüche 1 bis 13, dadurch gekennzeichnet, dass das U-förmige Trägerelement (26) als Dämpfungselement, insbesondere aus elastomerem Kunststoff ausgebildet ist und die Abstützelemente (27) zumindest teilweise übergreift.

15. Skistiefel nach einem der Ansprüche 1 bis 14, dadurch gekennzeichnet, dass wenigstens ein Abstützelement (33) in seiner wirksamen Breite verstellbar ist.

16. Skistiefel nach einem der Ansprüche 1 bis 15, dadurch gekennzeichnet, dass das Abstützelement als aufweitbarer Kniehebel, insbesondere als durch eine Spindel spannbares Federblatt ausgebildet ist.

17. Skistiefel nach einem der Ansprüche 1 bis 16, dadurch gekennzeichnet, dass das Abstützelement (40) im Querschnitt dreieckig oder trapezförmig ist und mit einer Dreieckspitze oder der schmalen zur Basis parallelen Seite (42) des Trapezes in den Schlitz, die Ausnehmung oder die Durchbrechung (8) eintaucht und in Richtung der Tiefe des Schlitzes, der Ausnehmung oder der Durchbrechung (8) verstellbar, insbesondere gegen den Schlitz, die Ausnehmung oder die Durchbrechung (8) spannbar ist.

18. Skistiefel nach einem der Ansprüche 1 bis 17, dadurch gekennzeichnet, dass das Abstützelement (33) als im Querschnitt rechteckiges Element ausgebildet, um seine Achse drehbar angelenkt und um eine weitere parallele Achse schwenkbar in den beiden Drehlagen in den Schlitz, die Ausnehmung oder die Durchbrechung (8) einlegbar ist.

19. Skistiefel mit einer aus Kunststoff bestehenden Schale (1) und einem relativ zur Schale schwenkbaren Schaft bzw. einer Manschette (3), deren der Schuhspitze zugewandter Endteil bei einer Verschwenkung zur Schuhspitze an der Schale (1), insbesondere einem Vorsprung (5) derselben aufläuft, dadurch gekennzeichnet, dass in der Ausnehmung zwischen dem Endteil (6) des Schaftes (3) und dem Vorsprung (5) der Schale (1 ) wenigstens ein in seiner Lage fixierbares Abstützelement (10, 13, 16, 17, 19, 22, 23, 27, 33, 37, 40) einlegbar ist.

## Revendications

1. Chaussure de ski comportant une coque (1 ) en matière plastique et une tige ou une manchette (3) pivotante par rapport à la coque dont la partie terminale tournée vers la pointe de la chaussure se bloque, lors d'un pivotement par rapport à la pointe de la chaussure, sur la coque (1 ), en particulier sur une partie saillante (5) de celle-ci, la tige ou la manchette (3) présentant au moins un évidement, une rainure ou une découpure (8, 25) s'étendant transversalement au sens longitudinal de la chaussure, dans laquelle des éléments supports (9, 26, 31, 32, 39), en particulier des garnitures élastiques en caoutchouc, sont introduits dans l'évidement, la rainure ou la découpure (8, 25), et des éléments d'appui rigides (10, 13, 16,17, 19, 22, 23, 27, 33, 37, 40) peuvent être introduits et fixés en position, la liaison des éléments supports (9, 31, 32, 39) avec la partie inférieure de la coque (1 ) s'effectuant par l'intermédiaire d'au moins une vis à tête traversant la manchette (3) ou la tige ou de rivets (11, 18, 34, 35). dont la tête recouvre extérieurement la manchette ou la tige (3) et dont le pied élargi recouvre intérieurement un trou oblong (12) de la coque (1 ).

2. Chaussure de ski selon la revendication 1, caractérisée en ce que les éléments d'appui rigides (10, 13, 16, 17, 19, 22, 23, 27, 33, 37, 40) peuvent être réunis en correspondance de formes aux éléments supports (9, 26, 31, 32, 39) ou aux garnitures élastiques en caoutchouc.

3. Chaussure de ski selon une des revendications 1 ou 2, caractérisée en ce que l'axe longitudinal du trou oblong (12) s'étend de manière courbée et se trouve à la circonférence d'un cercle, dont le centre se trouve sur l'axe de rotation (2) de la tige ou de la manchette (3).

4. Chaussure de ski selon une des revendications 1, 2 ou 3, caractérisée en ce que la vis à tête ou les rivets à tête double (11, 18) sont réalisés sous la forme de tirants.

5. Chaussure de ski selon une des revendications 1 à 4, caractérisée en ce que les éléments d'appui rigides (10) entourent au moins partiellement l'élément support (9).

6. Chaussure de ski selon une des revendications 1 à 5, caractérisée en ce que l'étendue longitudinale du trou oblong (12) correspond à l'angle de pivotement admissible de la manchette ou de la tige (3) par rapport à la coque (1 ).

7. Chaussure de ski selon une des revendications 1 à 6, caractérisée en ce que les éléments d'appui rigides (17, 19, 22) sont réalisés sous la forme d'éléments de glissement.

8. Chaussure de ski selon une des revendications 1 à 7, caractérisée en ce que les éléments d'appui rigides (10, 13) recouvrent la découpure, la rainure ou l'évidement (9) sur le côté extérieur de la chaussure.

9. Chaussure de ski selon une des revendications 1 à 8, caractérisée en ce que les éléments d'appui rigides (10, 13, 16, 17, 19, 22, 23, 33) peuvent être introduits dans des évidements ou des découpures (14, 15, 21 ) des éléments supports (9, 32) constitués d'éléments élastiques en caoutchouc.

10. Chaussure de ski selon une des revendications 1 à 9, caractérisée en ce qu'au moins un élément d'appui (10) est disposé déplaçable transversalement par rapport au sens longitudinal de la découpure, de la rainure ou de l'évidement (9).

11. Chaussure de ski selon une des revendications 1 à 10, caractérisée en ce que l'élément d'appui (27) est formé par une butée déplaçable sur une tige filetée (28) et maintenue dans sa position de rotation, dont la dimension est inférieure dans le sens longitudinal de la tige (28) au diamètre interne de la découpure, de la rainure ou de l'évidement (25).

12. Chaussure de ski selon la revendication 11, caractérisée en ce que la tige filetée (28) est fixée à l'extrémité d'un arbre flexible (29), dont l'autre extrémité est disposée dans un évidement de la manchette (3) et est reliée à un écrou moleté de manoeuvre (30).

13. Chaussure de ski selon une des revendications 1 à 12, caractérisée en ce que l'élément support (26) est réalisé en forme de U.

14. Chaussure de ski selon une des revendications 1 à 13, caractérisée en ce que l'élément support en forme de U (26) est réalisé en tant qu'élément d'amortissement, en particulier en matière plastique élastomérique et recouvre au moins partiellement les éléments d'appui (27).

15. Chaussure de ski selon une des revendications 1 à 14, caractérisée en ce qu'au moins un élément d'appui (33) est déplaçable dans sa largeur active.

16. Chaussure de ski selon une des revendications 1 à 15, caractérisée en ce que l'élément d'appui est réalisé sous la forme d'une genouillère pouvant être élargie, en particulier sous la forme d'une lame de ressort pouvant être tendue par une broche.

17. Chaussure de ski selon une des revendications 1 à 16, caractérisée en ce que l'élément d'appui (40) est de section triangulaire ou trapézoïdale et pénètre avec une pointe du triangle ou le petit côté parallèle à la base (42) du trapèze dans la fente, l'évidement ou la découpure (8) et peut être déplacé dans le sens de la profondeur de la fente, de l'évidement ou de la découpure (8), en particulier peut être serré contre la fente, l'évidement ou la découpure (8).

18. Chaussure deski selon une des revendications 1 à 17, caractérisée en ce que l'élément d'appui (33) est réalisé sous la forme d'un élément de section rectangulaire, articulé de manière à pouvoir tourner autour de son axe et pouvant pivoter autour d'un autre axe parallèle et pouvant être introduit dans les deux positions de rotation dans la fente, l'évidement ou la découpure (8).

19. Chaussure de ski comportant une coque (1 ) en matière plastique et une tige ou une manchette (3) pouvant pivoter par rapport à la coque, dont la partie terminale tournée vers la pointe de la chaussure se bloque, lors d'un pivotement par rapport à la pointe de la chaussure sur la coque (1 ) en particulier sur une partie saillante (5) de celle-ci, caractérisée en ce que dans l'évidement entre la partie terminale (6) de la tige (3) et la partie saillante (5) de la coque (1 ) peut être introduit au moins un élément d'appui pouvant être fixé en position (10, 13, 16, 17, 19, 22, 23, 27, 33, 37, 40).

## Claims

1. Ski boot comprising a shell (1) consisting of synthetic plastics material and a shaft or cuff (3), respectively, being swivellable relative to the shell and engaging, when being swivelled in direction to the boot tip, with its end portion facing the boot tip, the shell, in particular a protrusion (5) thereof, the shaft or cuff (3), respectively, comprising at least one recess, groove or perforation (8, 25) extending transversely relative to the longitudinal direction of the boot, in which carrier elements (9, 26, 31, 32, 39), in particular inserts having rubber-elastic properties, are inserted into the recess, groove or perforation (8, 25) and rigid supporting elements (10, 13, 16, 17, 19, 22, 23, 27, 33, 37, 40) can be inserted into this recess, groove or perforation (8, 25) and be fixed in their position, wherein the connection of the carrier elements (9, 31, 32, 39) with the lower shell (1) is provided by at least one head screw or rivet (11, 18, 34, 35) extending through the cuff (3) or shaft, respectively, whose head extends over the outer surface of the cuff (3) or shaft, respectively, and whose enlarged foot portion extends over a slot (12) in the shell (1) at its inner side.

2. Ski boot as claimed in claim 1, characterised in that the rigid supporting elements (10, 13, 16, 17, 19, 22, 23, 27, 33, 37, 40) can be form-fit- connected with the carrier elements (9, 26, 31, 32, 39) or with the rubber-elastic inserts, respectively.

3. Ski boot as claimed in claim 1 or 2, characterised in that the longitudinal axis of the slot (12) is curved and lies at the perimeter of a circle whose centre lies in the rotational axis (2) of the shaft or cuff (3), respectively.

4. Ski boot as claimed in claim 1, 2 or 3, characterised in that the head screw or double- headed rivet (11,18), respectively, is designed as tie rod.

5. Ski boot as claimed in any one of claims 1 to 4, characterised in that the rigid supporting elements (10) embrace at least partially the carrier element (9).

6. Ski boot as claimed in any one of claims 1 to 5, characterised in that the longitudinal dimension of the elongated slot (12) corresponds to the admitted angle of swivelling movement of the cuff or shaft (3), respectively, relative to the shell (1 ).

7. Ski boot as claimed in any one of claims 1 to 6, characterised in that the rigid supporting elements (17, 19, 22) are designed as sliding elements.

8. Ski boot as claimed in any one of claims 1 to 7, characterised in that the rigid supporting elements (10, 13) extend beyond the recess, groove or perforation (8) at the outer side of the boot.

9. Ski boot as claimed in any one of claims 1 to 8, characterised in that the rigid supporting elements (10, 13, 16, 17, 19. 22, 23, 33) can be inserted into recesses or perforations (14, 15, 21 ) of the carrier elements (9, 32) formed of elements having rubber-elastic properties.

10. Ski boot as claimed in any one of claims 1 to 9, characterised in that at least one supporting element (10) is supported for being adjustable transversely relative to the longitudinal direction of the perforation, groove or recess (8).

11. Ski boot as claimed in any one of claims 1 to 10, characterised in that the supporting element (27) is formed of a stop member being shiftable on a threaded spindle (28) and being held in its rotational position and having, as seen in longitudinal direction of the spindle (28), a smaller dimension than the inside width of the perforation, groove or recess (25).

12. Ski boot as claimed in claim 11, characterised in that the threaded spindle (28) is fixed to one end of a flexible shaft (29) having its other end supported in a recess of the cuff (3) and connected with an actuating knurled nut (30).

13. Ski boot as claimed in any one of claims 1 to 12, characterised in that the carrier element (26) is of U-shape.

14. Ski boot as claimed in any one of claims 1 to 13, characterised in that the U-shaped carrier element (26) is designed as a damping element, in particular a damping element of elastomeric synthetic plastics material, and extends at least partially beyond the supporting elements.

15. Ski boot as claimed in any one of claims 1 to 14, characterised in that at least one supporting element (33) is adjustable in its active width.

16. Ski boot as claimed in any one of claims 1 to 15, characterised in that the supporting element is designed as an expandable toggle joint, in particular as a spring leaf which can be tensioned by means of a spindle.

17. Ski boot as claimed in any one of claims 1 to 16, characterised in that the supporting element (40) has a triangular or trapezoidal cross section and extends into the groove, recess or perforation (8) with a triangular point or the small edge (42) of the trapezoid parallely extending relative to the base edge of the trapezoid and can be adjusted in direction of the depth of the groove, the recess or the perforation (8) and can, in particular, be tensioned against the groove, recess or perforation (8).

18. Ski boot as claimed in any one of claims 1 to 17, characterised in that the supporting element (33) is designed as an element of rectangular cross section, which is linked for rotation about its axis and which can be placed into the groove, recess or perforation (8) in both rotational positions for being swivellable about a further parallel axis.

19. Ski boot comprising a shell (1) consisting of synthetic plastics material and a shaft or cuff (3), respectively, being swivellable relative to the shell and engaging, when being swivelled in direction to the boot tip, with its end portion facing the boot tip, the shell in particular a protrusion (5) thereof, characterised in that at least one supporting element (10, 13, 16, 17, 19, 22, 23, 27, 33, 37, 40) is insertable into the recess between the end portion (6) of the shaft (3) and the protrusion (5) of the shell (1) and is fixable in its position.
